# EUROPÄISCHE PATENTSCHRIFT

(11) **EP 3 613 508 B1**
(45) Veröffentlichungstag und Bekanntmachung des Hinweises auf die Patenterteilung: **27.09.2023**
(21) Anmeldenummer: 19190424.2
(22) Anmeldetag: 07.08.2019
(51) Int. Cl.: B02C 19/06, B02C 25/00

(54) **VERFAHREN ZUR AUSSCHLEUSUNG SCHWER MAHLBARER PARTIKEL AUS EINER SPIRALSTRAHLMÜHLE**
METHOD FOR DISCHARGING POORLY GRINDABLE PARTICLES FROM A SPIRAL JET MILL
PROCÉDÉ DE DÉCHARGE DES PARTICULES DIFFICILEMENT BROYABLES D'UN DÉSINTÉGRATEUR À JET HÉLICOÏDAL

(30) Priorität: 23.08.2018 DE 102018120596
(43) Veröffentlichungstag der Anmeldung: 26.02.2020
(73) Patentinhaber: NETZSCH Trockenmahltechnik GmbH, 95100 Selb (DE)
(72) Erfinder: Sickel, Hermann, 35516 Gambach (DE); Winter, Frank, 63165 Mühlheim (DE)

(56) Entgegenhaltungen:
- EP-A1- 1 808 231
- WO-A1-96/01694

## Beschreibung

Die vorliegende Erfindung betrifft Verfahren zur Ausschleusung schwer mahlbarer Partikel aus einer Spiralstahlmühle gemäß den Merkmalen des Anspruchs 1.

### Stand der Technik

Aus dem Stand der Technik sind Strahlmühlen wie aus der WO9601694 oder DE 44 31 534 A1 bekannt. Diese Strahlmühlen werden zum Zerkleinern von verschiedenen Stoffen benutzt. Mittels Gasstrahlen werden die zu zerkleinernden Partikel beschleunigt, um durch gegenseitigen Stoß zerkleinert zu werden. Weiter treten an den Stellen an welchen die Teilchen durch die Gasstrahlen beschleunigt werden Scherkräfte auf, welche zusätzlich zum Zerkleinerungsprozess beitragen.

Bei Aufgabegut aus verschiedenen Komponenten kann es vorkommen, dass nur einige davon mittels der Stahlmühle vermahlen werden können. Die ausreichend zerkleinerten Partikel verlassen den Mahlraum in dem die ausreichend zerkleinerten Partikel, auch als Feingut bezeichnet, eine Klassiereinrichtung, beispielsweise ein Sichterrad passieren und anschließend über einen Feingutauslass die Strahlmühle verlassen. Komponenten die andere Eigenschaften, wie zum Beispiel duktiles Verhalten oder eine höhere Härte aufweisen, können im Mahlraum zurück bleiben. Diese schwer mahlbaren Bestandteile, oder auch Grobanteile reichern sich mit andauern des Mahlvorganges im Mahlraum an und verringern so das Volumen des Mahlraumes, der eigentlich zur Vermahlung zur Verfügung stehen sollte, dadurch sinkt die Durchsatzleistung der Strahlmühle erheblich.

Von Strahlmühlen aus dem Stand der Technik ist bekannt, das diese schwer mahlbaren Bestandteile durch eine Reduktion der Sichterdrehzahl aus der Mühle ausgeschleust werden. Nachteil bei der Reduktion der Sichterdrehzahl ist eine komplette Kontamination der Anlage mit groben Partikeln. Im Anschluss daran muss das Fließbett wieder neu befüllt werden, was zur Folge hat, dass es bis zur Erreichung des optimalen Füllstandes zur Verschiebungen in der Kornverteilung kommt und auch niedrige Durchsatzleistungen erreicht werden. Weiter muss die Anlage gespült werden, damit die groben Partikel aus der Anlage entfernt werden. Dieses Vorgehen ist sehr ineffizient und nimmt viel Zeit in Anspruch.

Die Aufgabe der vorliegenden Erfindung besteht darin den Mahlprozess dahingehend zu optimieren, dass Rückstände welche während eines Mahlvorganges innerhalb des Mahlraumes verbleiben schneller und effizienter aus diesem entfernt werden können, als das im Stand der Technik der Fall ist.

Die obigen Aufgaben werden durch das Verfahren nach Anspruch 1 gelöst. Weitere erfindungsgemäße Gestaltungen sind den jeweiligen Unteransprüchen zu entnehmen.

Die Erfindung betrifft ein Verfahren zum Vermahlen Trennen und Austragen von schwer mahlbaren Bestandteilen eines Gutgemisches aus Komponenten mit unterschiedlicher Mahlbarkeit aus einem Prozessraum einer Strahlmühle. Auf Grund der unterschiedlichen Eigenschaften der im Gutgemisch enthaltenen Komponenten kommt es dazu dass die ausreichend zerkleinerten Partikel, auch als Feingut beschrieben, den Prozessraum nach einer Klassierung über den Feingutauslass verlassen. Die Klassierung erfolgt beispielsweise mittels eines Sichterrades. Die schwer mahlbaren Bestandteile, auch als Grobanteile beschrieben sind nicht in der Lage die Klassiervorrichtung zu überwinden und werden deshalb im Prozessraum zurück gehalten. Um eine Anreicherung an Grobanteilen im Prozessraum zu vermeiden werden die Grobanteile mittels eines Fluides über mindestens einen Austragsstutzen ausgetragen. Dabei wird das Öffnen des Austragsstutzens und die Unterbrechung der Mahlgutaufgabe synchronisiert durchgeführt.

Das Fluid welches die Grobanteile aus dem Prozessraum austrägt wird durch die in den Prozessraum ragenden Mahldüsen zur Verfügung gestellt. Diese Düsen stellen während des Mahlvorganges die Gasstrahlen zur Verfügung, durch welche die Partikel des Aufgabegutes zerkleinert werden. Durch den Überdruck, oder Unterdruck der im Prozessraum herrscht werden die Grobanteile mittels des Mahlgases aus dem Prozessraum über den mindestens einen Austragsstutzen ausgetragen.

Um das Verfahren weiter zu optimieren ist der Austragsstutzen während des Mahlprozesses zum Prozessraum hin geschlossen und wird nur während einer Grobanteilaustragsphase manuell oder automatisch geöffnet.

Ein weiterer Vorteil des erfindungsgemäßen Verfahrens ist die manuelle oder automatische Unterbrechung der Mahlgutaufgabe. So wird verhindert, dass während der Entleerung des Mahlraumes, beziehungsweise während des Austrages der schwermahlbaren Bestandteile aus dem Mahlraum unvermahlenes Material über den Mahlguteinlass dem Mahlraum zugeführt wird. Die Zuführung von Mahlgut über die Mahlgutaufgabe in den Prozessraum erfolgt mittels einer Dosiereinheit, beispielsweise über eine Zellradschleuse, oder eine Dosierpumpe.

Der Austragsstutzen, sowie die Mahlgutaufgabe können mittels Verschlusselementen gegenüber dem Prozessraum verschlossen werden. Die Verschlusselemente können beispielsweise als Klappe, Schieber, oder Zellradschleuse ausgebildet sein.

Um die Unterbrechung der Mahlgutaufgabe besser regeln zu können, werden über den mindestens einen Sensor mindestens ein Betriebsparameter des Verfahrens erfasst. Wichtige Betriebsparameter sind beispielsweise der der Füllgrad der Mühle, Menge und Geschwindigkeit der Mahlgutaufgabe, und Menge, Druck und Geschwindigkeit des eingesetzten Mahlfluides, Drehzahl des Sichterrades und Stromaufnahme des Motor der das Sichterrad antreibt, sowie der Mahlgutdurchsatz.

Die verschiedenen Parameter haben eine Wechselwirkung aufeinander, insbesondere der Füllgrad der Mühle und die Mahlgutaufgabe. Der Füllgrad der Mühle wird über die Stromaufnahme des Sichterrades kontrolliert. Verlässt vermahlenes Mahlgut den Prozessraum über das Sichterrad und den Feingutaulass befindet sich weniger Mahlgut im Prozessraum, daher kommt es zu weniger Kollisionen von Partikeln des Mahlgutes mit dem Sichterrad. Infolge dessen sinkt die benötigte Leistung um eine konstante Drehzahl des Sichterrades aufrecht zu erhalten, die Stromaufnahme des Motors welcher das Sichterrad antreibt sinkt. Verlässt die Stromaufnahme einen definierten Minimalwert, fällt beispielsweise unter 60 % der Maximalleistung des Motors welcher das Sichterrad antreibt, wird über die Mahlgutaufgabe solange Mahlgut in den Prozessraum aufgegeben bis die Stromaufnahme des Motors welcher das Sichterrad antreibt, auf Grund der nun wieder steigenden Anzahl an Kollisionen mit Mahlgut wieder einen definierten Maximalwert, beispielsweise 65 % der Maximalleistung des Motors welcher das Sichterrad antreibt erreicht hat. Abhängig von dem aufgegebenen Mahlgut können die Grenzen für die Leistungsaufnahmen des Motors welcher das Sichterrad antreibt variieren. Möglich sind beispielsweise Werte für den Minimalwert zwischen 30 % und 80 %, insbesondere zwischen 40 % und 60 %. Der Maximalwert für die Leistungsaufnahme des Motors welcher das Sichterrad antreibt kann zwischen 50 % und 100 %, insbesondere zwischen 60 % und 80 % liegen.

Der im obigen Absatz erläuterte Prozess zur Mahlgutaufgabe drückt sich bei Mahlgut, welches keine schwer oder nicht mahlbaren Bestandteile aufweist als konstanter Intervall aus. Heißt die Abstände zwischen Stopp der Mahlgutaufgabe und Start der Mahlgutaufgabe, sowie die Dauer der Mahlgutaufgabe verhalten sich annährend periodisch. Bei Mahlgut mit schwer oder nicht mahlbaren Bestandteilen ist dies nicht der Fall.

Die Anreicherung der schwer oder nicht mahlbaren Bestandteilen des Mahlgutes führt dazu, dass weniger Partikel den Prozessraum verlassen als gewöhnlich. Aus diesem Grund sinkt auch die Stromaufnahme des Motors welcher das Sichterrad antreibt nicht so schnell unter den definierten Minimalwert, damit einher geht auch eine Verzögerung der Mahlgutaufgabe. Die im Prozessraum verbleibenden schwer oder nicht mahlbaren Bestandteilen des Mahlgutes beanspruchen weiterhin das Sichterrad, ohne dieses aber zu passieren, dadurch sinkt die Stromaufnahme des Motors welcher das Sichterrad antreibt nicht wie bei normalem Mahlgut ohne schwer oder nicht mahlbaren Bestandteile und die Abstände zwischen Stopp der Mahlgutaufgabe und Start der Mahlgutaufgabe vergrößern sich. Die Dauer der Mahlgutaufgabe dagegen verringert sich, da nach unterschreiten des definierten Minimalwertes für die Stromaufnahme des Motors welcher das Sichterrad antreibt, der entsprechende Maximalwert schneller erreicht wird, da eine höhere Anzahl von Partikeln im Prozessraum verblieben ist.

Durch das beschriebene verhalten von Mahlgut mit schwer oder nicht mahlbaren Bestandteilen lässt sich mit steigender Mahldauer eine signifikante Verringerung des Durchsatzes erkennen. Diese Verringerung des Durchsatzes kann bevorzugt als Steuerwert für die Austragung der schwer oder nicht mahlbaren Bestandteilen aus der Mühle verwendet werden.

Wird mindestens ein definierter Wertebereich des mindestens eines überwachten Betriebsparameters verlassen, beispielsweise des Durchsatzes, wird die Mahlgutaufgabe automatisch gestoppt. Analog zur Mahlgutaufgabe, also ebenfalls abhängig von den Betriebsparametern, kann die Öffnung und Schließung des Austragsstutzens gesteuert werden. Die Unterbrechung oder der Start der Mahlgutaufgabe und die Öffnung oder Schließung des Austragsstutzens kann ebenfalls aufeinander abgestimmt werden. Beispielsweise ist es möglich nur die Mahlgutaufgabe über mindestens einen Betriebsparameter zu steuern. Verlässt mindestens ein Betriebsparameter, z.B. die Durchsatzleistung, oder die Intervalldauer der Materialzufuhr den für ihn definierten Wertebereich, wird die Unterbrechung der Mahlgutaufgabe angestoßen. Abhängig davon kann die Öffnung des Austragsstutzens gleichzeitig oder zeitlich versetzt angestoßen werden. Das gleiche ist auch denkbar, wenn nur der Austragsstutzen über mindestens einen Betriebsparameter gesteuert wird und die Mahlgutaufgabe abhängig davon reagiert. Dadurch ist es möglich für das Mahlverfahren automatisiert stabile und an das entsprechende Mahlgut angepasste Bedingungen zu schaffen. Die entsprechenden Wertebereiche für die Betriebsparameter sind je nach Material und Mahlfluid zu wählen.

Je nach Mahlgut wird die Öffnungszeit des Austragsstutzens, sowie die Unterbrechung der Mahlgutaufgabe individuell eingestellt. Die Öffnungszeit des Austragsstutzens beträgt vorzugsweise 1 - 10 Sekunden. Die Unterbrechung der Mahlgutaufgabe beträgt vorzugweise 1 - 10 Sekunden.

In einer vorteilhaften Version des Verfahrens wird die Öffnung des Austragsstutzens und die Unterbrechung der Mahlgutaufgabe, sowie die Schließung des Austragsstutzens und der Start der Mahlgutaufgabe aufeinander abgestimmt durchgeführt. Um Verluste des Mahlgutes zu vermeiden ist es vorteilhaft, wenn vor der Öffnung des Austragsstutzens die Mahlgutaufgabe unterbrochen wird. So kann noch nicht vermahlenes Aufgabegut vermahlen werden und die noch im Prozessraum befindlichen, auf die Zielgröße vermahlenen Partikel können ausgetragen werden.

Ein Beispielhafter Ablauf des Verfahrens könnte also wie folgt beschrieben werden:
1. Durch Anreicherung von schwer oder nicht mahlbaren Anteile des Mahlgutes im Prozessraum verlässt mindestens ein Betriebsparameter einen definierten Wertebereich.
2. Unterbrechung der Mahlgutaufgabe.
3. Vermahlung und Austrag des noch im Prozessraum befindlichen Mahlgutes.
4. Öffnung des Austragsstutzens und Austrag der schwer oder nicht mahlbaren Anteile des Mahlgutes aus dem Prozessraum.
5. Schließung des Austragsstutzens.
6. Start der Mahlgutaufgabe und Weiterführung des Mahlprozesses.

Vorzugsweise haben einige der oben beschriebenen Verfahrensschritte eine definierte Dauer, Beispielsweise dauert die Vermahlung und der Austrag des noch im Prozessraum befindlichen Anteils von mahlbaren Anteilen des Mahlgutes zwischen einer Sekunde und fünf Minuten, insbesondere zwischen 1 und 60 Sekunden. Die Öffnungsdauer des Austragsstutzens beträgt zwischen einer Sekunde und einer Minute, insbesondere zwischen 1 und 10 Sekunden. Sobald der Austragsstutzen geschlossen ist kann mit der erneuten Mahlgutaufgabe begonnen werden. Die Zeit zwischen diesen beiden Verfahrensschritten kann zwischen 0,5 und 60 Sekunden, insbesondere zwischen 0,5 und 5 Sekunden liegen.

Das erfindungsgemäße Verfahren wird von einer Spiralstrahlmühle zur Einwirkung auf zum Teil zerkleinerbares und klassierbares Gut durchgeführt. Solche Spiralstahlmühlen weißen einen Prozessraum auf, der von einem Gehäuse umgeben ist. In den Prozessraum ragen mindestens zwei Mahldüsen, durch diese Mahldüsen wird während des Mahlprozesses das Mahlfluid in den Prozessraum geleitet.

Bei Spiralstrahlmühlen ist der Prozessraum rotationssymmetrisch flach und rund ausgebildet, mit einer radial verlaufenden Gehäusewand die von jeweils einer Kreisfläche oben und unten begrenzt wird, wobei die Höhe des Zylinders kleiner ist als der Durchmesser. Die Mahldüsen werden tangential an der Gehäusewand angeordnet. Weiter sind die Mahldüsen auf einer Ebene mit dem Sichterrad angeordnet, welches sich in der Mitte des Prozessraumes befindet. Das Sichterrad ist ebenfalls rotationssymmetrisch flach und rund ausgebildet, mit radial verlaufenden Lamellen die von jeweils einer Platte, die als Kreisfläche ausbildet ist oben und unten begrenzt werden, wobei auch hier die Höhe des Zylinderkörpers kleiner ist als der Durchmesser.

Je nach Mahlgut und Mahlfluid variiert der eingestellte Druck, mit welchem das Mahlfluid durch die Mahldüsen in den Prozessraum geleitet wird zwischen 0,1 und 40 bar(g). Typische Mahlfluide sind Luft, Stickstoff, Wasserdampf und Edelgase wie z.B. Argon und Helium.

Das über einen, mit dem Prozessraum in Verbindung stehenden Mahlguteinlass eingebrachte Mahlgut wird von den Mahlfluidstrahlen erfasst, beschleunigt und durch Teilchen-Teilchen-Stöße zerkleinert. Es handelt sich also um eine autogene Vermahlung des Mahlgutes. Vom Mahlfluid werden die beanspruchten Partikel zum Sichterrad transportiert, welches über einen, beispielsweise frequenzgeregelten Motor angetrieben wird. Die gewünschte Zielfeinheit des Feingutes wird über die Drehzahl des Sichterrades voreingestellt. Das Feingut wird nach passieren des Sichterrades über den Feingutauslass aus der Maschine ausgetragen. Zu grobe, bzw. noch nichts ausreichend vermahlene Partikel werden vom Sichterrad abgewiesen und gelangen so wieder in die produktbeladenen Mahlfluidstrahlen zur erneuten Beanspruchung. So entsteht eine kreisförmige Bewegung des Mahlgutes im Prozessraum.

Um die, sich im Prozessraum anreichernden Anteile der schwer zu mahlenden, oder nichtmahlbaren Bestandteile des Mahlgutes aus dem Prozessraum abzuführen ist ein mit dem Prozessraum in Verbindung stehender Austragsstutzen vorgesehen. Dieser Austragsstutzen ist manuell oder automatisiert gegenüber dem Prozessraum verschließbar und ist während des Mahlprozesses geschlossen.

Die Maschine zur Einwirkung auf zum Teil zerkleinerbares und klassierbares Gut, weißt Messinstrumente auf welche die Betriebsparameter des Mahlprozesses erfassen. Relevante Betriebsparameter sind beispielsweise der Durchsatz an Mahlgut pro Zeiteinheit, Menge und Geschwindigkeit der Mahlgutaufgabe, und Menge, Druck und Geschwindigkeit des eingesetzten Mahlfluides, Drehzahl des Sichterrades und Stromaufnahme des Motores welcher das Sichterrad antreibt. Weiter umfasst die Maschine eine Vorrichtung mit welcher die Dosierung des Mahlgutes in den Prozessraum erfasst und gesteuert werden kann.

Das Verfahren können alternativ oder zusätzlich zu den beschriebenen Merkmalen ein oder mehrere Merkmale und / oder Eigenschaften der zuvor beschriebenen Vorrichtung umfassen. Ebenfalls kann die Vorrichtung alternativ oder zusätzlich einzelne oder mehrere Merkmale und / oder Eigenschaften der beschriebenen Verfahrens aufweisen.

Es sei an dieser Stelle ausdrücklich erwähnt, dass alle Aspekte und Ausführungsvarianten, die im Zusammenhang mit dem Ausgangsgemisch und der Anlage zur Herstellung des Ausgangsgemisches erläutert wurden, gleichermaßen Teilaspekte des erfindungsgemäßen Verfahrens betreffen oder sein können. Wenn daher an einer Stelle bei der Beschreibung oder auch bei den Anspruchsdefinitionen zum Ausgangsgemisch und/oder zur Anlage von bestimmten Aspekten und/oder Zusammenhängen und/oder Wirkungen die Rede ist, so gilt dies gleichermaßen für das erfindungsgemäße Verfahren. In umgekehrter Weise gilt dasselbe, so dass auch alle Aspekte und Ausführungsvarianten, die im Zusammenhang mit dem erfindungsgemäßen Verfahren erläutert wurden, gleichermaßen Teilaspekte des Ausgangsgemisches und der Anlage betreffen oder sein können. Wenn daher an einer Stelle bei der Beschreibung oder auch bei den Anspruchsdefinitionen zum erfindungsgemäßen Verfahren von bestimmten Aspekten und/oder Zusammenhängen und/oder Wirkungen die Rede ist, so gilt dies gleichermaßen für das Ausgangsgemisch und die Anlage.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Figur 1 zeigt eine Schnittdarstellung einer Spiralstrahlmühle (1), aufweisend eine Mahlgutaufgabe (2) durch welche das Mahlgut (10) in den Prozessraum (3) geführt wird. Die Dosierung, also die Aufgabe des Mahlgutes (10) erfolgt über eine Dosiereinheit (nicht dargestellt), beispielsweise eine Zellradschleuse, oder eine Pumpvorrichtung.

In den Prozessraum (3) ragen Mahldüsen (4), welche in geeigneten Abstand voneinander positioniert sind. Dieser geeignete Abstand variiert je nach Anzahl der Mahldüsen (4) und sollte so gewählt sein, dass sich die Mahldüsen (4) gleichmäßig auf der Kreisbahn, die das Gehäuse (5), welches den Prozessraum (3) umschließt beschreibt verteilen, im Beispiel der Figur 1 sind also die Mahldüsen (4) jeweils 90° versetzt angeordnet und ihre jeweilige Längsachse (41) schließen mit einer im Bereich der jeweiligen Mahldüsenbefestigung im Gehäuse (5) angelegten Tangente (13) einen Winkel Alpha (α) ein der im Bereich 10° und 60° liegen soll. Anwendungsbetreffend können die Mahldüsen (4) auch unregelmäßig am Gehäuse (5) angeordnet sein.

Die Mahldüsen (4) führen dem Prozessraum (3) das Mahlfluid (6) zu. Diese Mahlfluid (6) dient dazu das ausgegebene Mahlgut (10) zu beanspruchen und zu zerkleinern. Je nach Anwendung und aufgegebenen Mahlgut (10) sind die Parameter wie Beispielsweise Druck, Menge, Temperatur und Sprühwinkel für das Mahlfluid (6) anzupassen. Als Mahlfluid (6) kommen Beispielsweise Gase in Frage, insbesondere Schutzgase wie Argon und Helium und Stickstoff.

In der Mitte des Prozessraumes (3) befindet sich der Feingutauslass (7), dieser führt Partikel durch den Deckel oder den Boden des Gehäuses (5) aus dem Prozessraum (3). Durch den Feingutauslass (7) werden die Partikel abgeführt, welche die nötige Feinheit durch die Vermahlung im Prozessraum (3) erlangt haben, also die vermahlenen Anteile des Mahlgutes (11). Damit nur Partikel mit der nötigen Feinheit den Prozessraum (3) verlassen können ist um den Feingutauslass (7) ein Sichterrad (8) positioniert. Das Sichterrad (8) rotiert und wird mit einer variablen Drehzahl betrieben. Somit kann die nötige Feinheit für die vermahlenen Anteile des Mahlgutes (11) eingestellt werden. Will ein zu großer Partikel das rotierende Sichterrad (8) passieren, wird dieses vom Sicherrad (8) zurück in den Prozessraum (3) geschleudert und erneut beansprucht. Ist der Partikel fein genug vermahlen, weist er also eine ausreichend kleine Partikel-, bzw. Korngröße auf kann er mit dem Fluidstrom der vermahlenen Anteile des Mahlgutes (11) den Prozessraum (3) durch den Feingutaulass (7) verlassen.

Die schwer, oder nicht mahlbaren Anteile des Mahlgutes (12) verbleiben somit im Prozessraum (3) und reichern sich dort im Laufe des Mahlprozesses an. Um diese Partikel aus dem Prozessraum (3) abzuführen, wird die Mahlgutaufgabe (2) gegenüber dem Prozessraum (3) geschlossen. Zeitgleich, oder mit einem definierten zeitlichen Versatz öffnet sich der Austragsstutzen (9). Dieser ist während des Mahlprozesses durch ein Verschlusselement (14), beispielsweise eine Klappe, oder ein Schieber gegenüber dem Prozessraum (3) geschlossen. Dieses Verschlusselement (14) kann beliebig im Austragsstutzen (9) positioniert werden, beispielsweise kann das Verschlusselement (14) bündig an der Außenhülle des Gehäuses (5) anliegen, oder innerhalb des Gehäuses (5) angebracht sein und bündig zum Prozessraum (3) abschließen. Durch den im Prozessraum (3) herrschenden Überdruck oder Unterdruck von -500 mbar(g) bis +600 mbar(g) werden nun alle im Prozessraum (3) befindlichen Partikel über den Austragsstutzen (9) aus dem Prozessraum (3) gespült.

Nach einem Zeitraum von beispielsweise 1 bis 60 Sekunden oder einer Meldung eines Sensors der den Füllgrad im Prozessraum (3) überwacht und somit prüft ob alle schwer, oder nicht mahlbaren Anteile des Mahlgutes (12) aus dem Prozessraum ausgetragen wurden, wird der Austragsstutzen (9), mittels des Verschlusselementes (14) wieder geschlossen. Anschließend wird die Mahlgutaufgabe (2) wieder geöffnet, bzw. gestartet und der Mahlprozess wird fortgeführt.

Optional kann auch vorgesehen sein, die Mahlgutaufgabe (2) mit einem weiteren Verschlusselement (15), analog zu dem Verschlusselement (14) im Austragsstutzen (9) gegenüber dem Prozessraum (3) zu verschließen.

### Bezugszeichenliste

- 1: Spiralstahlmühle
- 2: Mahlgutaufgabe
- 3: Prozessraum
- 4: Mahldüsen
- 5: Gehäuse
- 6: Mahlfluid
- 7: Feingutauslass
- 8: Sichterrad
- 9: Austragsstutzen
- 10: Mahlgut
- 11: Vermahlene Anteile des Mahlgutes
- 12: schwer oder nicht mahlbaren Anteile des Mahlgutes
- 13: Tangente
- 14: Verschlusselement
- 41: Längsachse der Mahldüsen

## Patentansprüche

1. Verfahren zum Vermahlen, Trennen und Austragen von schwer mahlbaren Bestandteilen eines Gutgemisches aus Komponenten mit unterschiedlicher Mahlbarkeit aus einem Prozessraum einer Spiralstahlmühle aus welchem die leicht mahlbaren Bestandteile über einen Feingutauslass ausgetragen werden, und die schwer mahlbaren Bestandteile mittels eines Fluides über mindestens einen zusätzlichen Austragsstutzen aus dem Prozessraum ausgetragen werden, **dadurch gekennzeichnet,**
**dass** das Öffnen des Austragsstutzens und die Unterbrechung der Mahlgutaufgabe synchronisiert durchgeführt wird.

2. Verfahren nach Anspruch 1, wobei die schwer mahlbaren Bestandteile durch ein Mahlfluid aus dem Prozessraum ausgetragen werden.

3. Verfahren nach Anspruch 1 oder 2, wobei der Austragsstutzen und/oder die Mahlgutaufgabe während des Mahlprozesses geschlossen wird.

4. Verfahren nach einem der Ansprüche 1 bis 3, wobei der Austragsstutzen automatisch geöffnet werden kann.

5. Verfahren nach einem der Ansprüche 1 bis 4, wobei die Mahlgutaufgabe automatisch unterbrochen werden kann.

6. Verfahren nach einem der Ansprüche 1 bis 5, wobei verschiedene Betriebsparameter des Verfahrens während des Mahlvorganges erfasst werden.

7. Verfahren nach Anspruch 6, wobei die Mahlgutaufgabe unterbrochen wird, wenn ein definierter Wertebereich der erfassten Betriebsparameter verlassen wird.

8. Verfahren nach Anspruch 6 oder 7, wobei der Austragsstutzen geöffnet wird, wenn ein definierter Wertebereich der erfassten Betriebsparameter verlassen wird.

9. Verfahren nach einem der Ansprüche 1 bis 8, wobei die Öffnungszeit des Austragsstutzens 1 - 10 Sekunden und/oder die Unterbrechung der Mahlgutaufgabe 1 - 10 Sekunden beträgt.

## Claims

1. A method for grinding, separating, and discharging hard to grind parts of a material mixture of components with different grindability from a process chamber of a spiral steel mill, from which the easily grindable parts are discharged via a fine material outlet, and the hard to grind parts are discharged from the process chamber via at least one additional discharge nozzle by means of a fluid, **characterized in that** the opening of the discharge nozzle and the interruption of the grinding material feeding is performed in a synchronized manner.

2. The method according to claim 1, wherein the hard to grind parts are discharged from the process chamber by means of a grinding fluid.

3. The method according to claim 1 or 2, wherein the discharge nozzle and/or the grinding material feeding is closed during the grinding process.

4. The method according to one of claims 1 to 3, wherein the discharge nozzle can be opened automatically.

5. The method according to one of claims 1 to 4, wherein the grinding material feeding can be interrupted automatically.

6. The method according to one of claims 1 to 5, wherein different operating parameters of the method are detected during the grinding process.

7. The method according to claim 6, wherein the grinding material feeding is interrupted when a defined value range of the detected operating parameters is left.

8. The method according to claim 6 or 7, wherein the discharge nozzle is opened when a defined value range of the detected operating parameters is left.

9. The method according to one of claims 1 to 8, wherein the opening time of the discharge nozzle is 1 - 10 seconds and/or the interruption of the grinding material feeding is 1 - 10 seconds.

## Revendications

1. Procédé destiné à broyer, à séparer et à évacuer des éléments difficilement broyables d'un mélange de produits comprenant des composants de différente broyabilité à partir d'une chambre de traitement d'un désintégrateur à jet hélicoïdal, hors duquel les éléments facilement broyables sont évacués par l'intermédiaire d'une sortie de produits fins et les éléments difficilement broyables sont évacués de la chambre de traitement au moyen d'un fluide, par l'intermédiaire d'au moins une tubulure d'évacuation supplémentaire, **caractérisé en ce que** l'ouverture de la tubulure d'évacuation et l'interruption de l'alimentation de produits sont réalisées en synchronisation.

2. Procédé selon la revendication 1, les éléments difficilement broyables étant évacués par un fluide de broyage hors de la chambre de traitement.

3. Procédé selon la revendication 1 ou 2, la tubulure d'évacuation et / ou l'alimentation de produits à broyer étant fermées pendant le processus de broyage.

4. Procédé selon l'une quelconque des revendications 1 à 3, la tubulure d'évacuation pouvant être ouverte automatiquement.

5. Procédé selon l'une quelconque des revendications 1 à 4, l'alimentation de produits à broyer pouvant être interrompue automatiquement.

6. Procédé selon l'une quelconque des revendications 1 à 5, différents paramètres de service du procédé étant enregistrés lors du processus de broyage.

7. Procédé selon la revendication 6, l'alimentation de produits à broyer étant interrompue lorsqu'un ordre de valeurs défini des paramètres de service enregistrés est quitté.

8. Procédé selon la revendication 6 ou 7, la tubulure d'évacuation étant ouverte lorsqu'un ordre de valeurs défini des paramètres de service enregistrés est quitté.

9. Procédé selon l'une quelconque des revendications 1 à 8, le temps d'ouverture de la tubulure d'évacuation étant de 1 à 10 secondes et / ou l'interruption de l'alimentation de produits à broyer étant de 1 à 10 secondes.
